# EUROPÄISCHE PATENTSCHRIFT

(11) **EP 1 851 440 B1**
(45) Veröffentlichungstag und Bekanntmachung des Hinweises auf die Patenterteilung: **11.03.2009**
(21) Anmeldenummer: 06707774.3
(22) Anmeldetag: 20.01.2006
(51) Int. Cl.: F04D 19/04

(54) **HOLWECK-VAKUUMPUMPE**
HOLWECK VACUUM PUMP
POMPE A VIDE HOLWECK

(30) Priorität: 25.02.2005 DE 102005008643
(43) Veröffentlichungstag der Anmeldung: 07.11.2007
(73) Patentinhaber: Oerlikon Leybold Vacuum GmbH, 50968 Köln (DE)
(72) Erfinder: BLUMENTHAL, Dr. Roland, 50374 Erftstadt (DE); ADAMIETZ, Ralf, 42929 Wermelskirchen (DE); KALISCH, Dirk, 50996 Köln (DE); ENGLÄNDER, Heinz, LINNICH 52441 (DE)
(74) Vertreter: Selting, Günther
(86) Internationale Anmeldenummer: PCT/EP2006/050325
(87) Internationale Veröffentlichungsnummer: WO 2006/089823

(56) Entgegenhaltungen:
- EP-A- 0 260 733
- EP-A- 0 408 791
- EP-A- 1 101 945
- WO-A-20/04055375

## Beschreibung

Die Erfindung bezieht sich auf eine Holweck-Vakuumpumpe mit einem Pumpenrotor mit einem rotierenden Rohr.

Aus WO 2004/055375 A1 ist eine zweizügige Holweck-Vakuumpumpe bekannt, die radial innerhalb und außerhalb des Rotor-Rohres einen Pumpenstator aufweist, der jeweils von einer schraubenförmigen Gewindenut gebildet wird. Zur Verbesserung der Pumpeigenschaften ist einlassseitig eine Rotor-Flügelscheibe vorgesehen, die einen Tragring aufweist, der das Rotor-Rohr trägt. Die axiale Länge des Tragringes ist größer als die der Flügel der Flügelscheibe, so dass der Tragring die Flügel durchsetzt, d.h. die Flügel radial in zwei Abschnitte unterteilt. Ein Teil des Tragringes ragt axial aus der Ebene der Rotor-Flügel heraus. Auf dem überkragenden Teil des Tragringes ist das Rotor-Rohr befestigt, beispielsweise indem es außenseitig auf dem Tragring aufliegt. Alle Kräfte, die zwischen dem Tragring und dem Rotor-Rohr wirken, werden unmittelbar auf die Flügel der Flügelscheibe übertragen. Versuche haben ergeben, dass insbesondere die durch die Fliehkräfte verursachten radialen und tangentialen Kräfte eine erhebliche mechanische Belastung für die Flügel und insbesondere für den Tragring darstellen und ihre Lebensdauer reduzieren.

Aufgabe der Erfindung ist es demgegenüber, eine zweizügige Holweck-Vakuumpumpe mit verbesserter Flügelscheiben-Lebensdauer zu schaffen.

Diese Aufgabe wird erfindungsgemäß mit den Merkmalen des Patentanspruches 1 gelöst.

Bei der erfindungsgemäßen Holweck-Vakuumpumpe weisen die Flügel der Flügelscheibe rotorseitige proximale Absätze auf, die den Tragring tragen. Der Tragring überkragt die Flügel nicht mehr axial, sondern ist durch einen entsprechenden stufenförmigen Absatz in den Flügeln nach radial innen abgestützt. Die Flügel weisen also radial innenseitig des Tragringes eine größere axiale Länge auf, als radial außenseitig des Tragringes. Die Absätze der Flügel sind derart ausgebildet, dass der Tragring radial außen auf dem Stufenabsatz aufliegt. Hierdurch wird der Tragring im Wesentlichen über seine gesamte axiale Länge durch die Flügel der Flügelscheibe abgestützt. Die den Tragring tragende Flügel-Struktur ist erheblich verfestigt, so dass die zwischen den Flügeln und dem Tragring wirkenden Kräfte zu geringeren punktuellen Spitzenbelastungen der Flügel führen. Auf den durch die Flügel abgestützten Teil des Tragringes ist von radial außen das Rotor-Rohr aufgeschoben. Das Rotor-Rohr, das bevorzugt aus einem sehr zugfesten und leichten Material besteht, bandagiert den Tragring derart, dass es gegen die bei hohen Drehzahlen von mehreren 10.000 U/min hohen Fliehkräfte abgestützt ist. Dadurch werden die in dem Tragring erzeugten Tangentialkräfte so klein gehalten, dass der Tragring entsprechend hohe Drehzahlen verträgt.

Vorzugsweise ragt der Tragring axial nicht in den stufenfreien Bereich der Flügel hinein. Die axiale Länge des Tragringes entspricht ungefähr der axialen Länge der Flügel-Axialstufen. Der Tragring durchdringt den größten Teil der Flügel über ihre gesamte radiale Länge nicht. Hierdurch wird sichergestellt, dass zwischen dem Rotor-Rohr und dem Tragring wirkende Kräfte unmittelbar nur im Bereich der Flügel-Absätze in die Flügel eingeleitet werden, nicht jedoch auf der gesamten axialen Länge der Flügel. Durch die Beschränkung der axialen Erstreckung des Tragringes auf die axiale Länge des Absatzes wird sichergestellt, dass der Tragring in seiner gesamten axialen Länge von dem Rotor-Rohr außenseitig gegen hohe Fliehkräfte abgestützt wird.

Gemäß einer bevorzugten Ausgestaltung weisen die Flügel der Flügelscheibe auch ansaugseitig (distal) stufenförmige Absätze auf, die einen Stützring tragen. Die den Stützring tragenden Stufen-Absätze liegen also axial gegenüber den den Tragring tragenden Stufen-Absätzen der Flügel, während der axial dazwischen liegende Bereich stufen- und tragringfrei ausgebildet ist. Wenn das Rotor-Rohr auf den Tragring außenseitig aufgespannt ist, kann mit einem entsprechenden Stützring eine durch das gespannte Rotor-Rohr auf die Flügel wirkende ungleichförmige Belastung ausgeglichen werden. Der Stützring verbessert auf diese Weise die Symmetrie der in die Flügel eingeleiteten Kräfte.

Vorzugsweise verringert sich die Axiallänge der Flügel von dem Absatz nach radial innen. Die Kontur des angrenzenden inneren Pumpenstators ist entsprechend angepasst. Mit der sich nach radial innen verringernden Axiallänge der Flügel wird bei ausreichender Flügelstabilität die Geometrie innen strömungstechnisch möglichst optimal gehalten. Hierdurch lassen sich insgesamt höhere Saugvermögen realisieren.

Gemäß einer bevorzugten Ausgestaltung besteht das Rotor-Rohr aus einem faserverstärkten Werkstoff. Hierzu sind insbesondere nicht-metallische Werkstoffe geeignet, beispielsweise CFK. Faserverstärkte nicht-metallische Werkstoffe sind bei hoher mechanischer Stabilität, insbesondere bei hoher Zugfestigkeit, relativ leicht. Das aus einem faserverstärkten Werkstoff bestehende Rotor-Rohr kann daher mit hohen Drehzahlen rotiert werden, ohne sich im dabei Durchmesser erheblich zu vergrößern. Dieser Umstand ist für die Realisierung kleiner Spalte zwischen Rotor und Stator von großer Wichtigkeit. Ferner stellt die hohe Zugfestigkeit sicher, dass das Rotor-Rohr auch den Stützring gegen zerstörerische Tangentialkräfte abstützen kann.

Vorzugsweise verjüngen sich die Gewinde der Gewindenuten, das heißt ihre Gewindeböden, radial vom Einlass zum Auslass hin. Hierdurch verkleinert sich die Tiefe und der Querschnitt der Gewindenut vom Einlass zum Auslass hin. Dadurch ist der Einlass-Querschnitt der beiden Holweck-Stufen bzw. -Züge ist relativ groß, so dass das Saugvermögen der Holweck-Stufe verbessert ist.

Im Folgenden werden unter Bezugnahme auf die Zeichnungen zwei Ausführungsbeispiele der Erfindung näher erläutert.

Es zeigen:
- Figur 1: eine Holweck-Vakuumpumpe im Längsschnitt mit einer Flügelscheibe mit Tragring, und
- Figur 2: eine Holweck-Vakuumpumpe im Längsschnitt mit einer Flügelscheibe mit einem Tragring und einem Stützring.

In den Figuren 1 und 2 ist jeweils eine Holweck-Vakuumpumpe 10,50 dargestellt, die zwei parallele Holweck-Pumpstufen 12,14 aufweist. Einlassseitig weisen beide Holweck-Vakuumpumpen 10,50 jeweils eine Rotor-Flügelscheibe 28,28' auf, die jeweils eine Vielzahl von Flügeln 18,58 aufweist.

Die beiden Holweck-Pumpenstufen 12,14 werden im Wesentlichen gebildet durch jeweils einen radial äußeren Pumpenstator 20, einen radial inneren Pumpenstator 22, sowie ein rotierendes Rotor-Rohr 24 zwischen den beiden Statoren 20,22. Sowohl der innere als auch der äußere Pumpenstator 20,22 weisen jeweils eine schraubenförmige Gewindenut 21,23 auf, deren Nutboden sich zum Auslass hin jeweils radial verjüngt.

Der Pumpenrotor 16 besteht im Wesentlichen aus einer Welle 26, die durch Wälzlager und/oder Magnetlager gelagert ist, einer Nabe 27, den Flügeln 18, einem Tragring 30, sowie dem Rotor-Rohr 24. Der Pumpenrotor 56 der Vakuumpumpe 50 der Fig. 2 weist ferner noch einen zweiten Stützring 60 auf. Die Nabe 27, die Flügel 18 und der Tragring 30, und ggf. der Stützring 60 sind einstückig miteinander ausgebildet und bestehen aus Aluminium, können aber auch einzeln gefertigt und zusammen montiert sein. Insbesondere der Stützring 60 kann separat gefertigt, und anschließend an die Flügel 58 montiert sein. Das Rotor-Rohr 24 besteht aus einem faserverstärkten Werkstoff, beispielsweise aus CFK.

Die Flügel 18;58 weisen rotorseitig einen stufenförmigen Absatz 40 auf, auf dem der Tragring 30 abgestützt ist. Die axiale Absatzlänge ist ungefähr gleich der axialen Länge des Tragringes 30. Der Tragring 30 ragt axial in Richtung des Pumpeneinlasses nicht in die Flügel 18 hinein, so dass die radialen Zwischenräume zwischen den Flügeln 18 außerhalb der Absätze 40 radial durchgehend sind. Der Tragring 30 ist kreiszylinderförmig und trägt das Rotor-Rohr 24, das auf den Tragring 30 aufgespannt oder aufgepresst ist.

Die Axiallänge der Flügel 18 verringert sich von dem Absatz 40 aus nach radial innen. Die axiale Länge der Flügel 18 in Nabennähe ist jedoch größer als die axiale Länge der Flügel 18 radial außen der Absätze 40 bzw. des Tragringes 30.

Bei der Holweck-Vakuumpumpe 50 der Figur 2 weisen die Flügel 58 einlassseitig einen zweiten Absatz 62 auf, der den Stützring 60 trägt. Auch in dem einlassseitigen Bereich verringert sich die Axiallänge der Flügel 58 zur Nabe 27 hin stetig.

Durch das Vorsehen eines Absatzes 40 an den Flügeln 18 wird der Tragring 30 in dem Bereich, in dem er das Rotor-Rohr 24 trägt, bestmöglich abgestützt. Durch den hierdurch möglichen Verzicht einer Durchdringung der Flügel 18 im einlassseitigen Bereich wird die Einleitung von Kräften, die zwischen dem Rotor-Rohr 24, dem Tragring 30 und den Absätzen 40 übertragen werden, erheblich reduziert. Ferner wird die Erzeugung von tangentialen Kräften in dem Tragring 30 erheblich verringert, da der Tragring 30 über seine gesamte axiale Länge radial durch das Rotor-Rohr 24 gegen die Zentrifugal-Kräfte abgestützt ist.

## Patentansprüche

1. Holweck-Vakuumpumpe (10) mit
einem Pumpenrotor (16) mit einem rotierenden Rohr (24) und einer einlassseitigen Rotor-Flügelscheibe (28) mit einem Tragring (30), der das Rotor-Rohr (24) trägt, und
jeweils einem eine schraubenförmige Gewindenut (21,23) aufweisenden Pumpenstator (20,22) radial innen und außen des Rotor-Rohres (24),
**dadurch gekennzeichnet,**
**dass** die Flügel (18) der Flügelscheibe (28) rotorseitige Absätze (40) aufweisen, die den Tragring (30) tragen.

2. Holweck-Vakuumpumpe (10) nach Anspruch 1, **dadurch gekennzeichnet, dass** der Tragring (30) axial nicht in den stufenfreien Bereich der Flügel (18) hineinragt.

3. Holweck-Vakuumpumpe (10) nach Anspruch 2, **dadurch gekennzeichnet, dass** das Rotor-Rohr (24) die gesamte axiale Länge des Tragringes (30) abdeckt.

4. Holweck-Vakuumpumpe (50) nach einem der Ansprüche 1 bis 3, **dadurch gekennzeichnet, dass** die Flügel (58) an der Flügelscheibe (28') auch einlassseitig Absätze (62) aufweisen, die einen Stützring (60) tragen.

5. Holweck-Vakuumpumpe (10) nach einem der Ansprüche 1 bis 4, **dadurch gekennzeichnet, dass** sich die Axiallänge der Flügel (18,58) von dem Absatz (40,62) nach radial innen jeweils verringert.

6. Holweck-Vakuumpumpe (10) nach einem der Ansprüche 1 bis 5, **dadurch gekennzeichnet, dass** das Rotor-Rohr (24) aus einem faserverstärkten Werkstoff, insbesondere aus CFK, besteht.

7. Holweck-Vakuumpumpe (10) nach einem der Ansprüche 1 bis 6, **dadurch gekennzeichnet, dass** die Statoren-Gewindenuten (21,23) sich' radial vom Einlass zum Auslass hin verjüngen.

## Claims

1. A Holweck vacuum pump (10) comprising
a pump rotor (16) having a rotating tube (24) and an inlet-side rotor blade disk (28) provided with a supporting ring (30) which supports said rotor tube (24), and
a respective pump stator (20,22) arranged radially inside and outside said rotor tube (24) and provided with a helical thread groove (21,23),
**characterized in that**
**the** blades (18) of said blade disk (28) comprise rotor-side shoulders (40) which support said supporting ring (30).

2. The Holweck vacuum pump (10) according to claim 1, **characterized in that** the supporting ring (30) does not axially extend into the non-stepped region of the blades (18).

3. The Holweck vacuum pump (10) according to claim 2, **characterized in that** the rotor tube (24) covers the overall axial length of the supporting ring (30).

4. The Holweck vacuum pump (50) according to any one of claims 1 to 3, **characterized in that** the blades (58) at the blade disk (28') also comprise inlet-side shoulders (62) which support a backing ring (60).

5. The Holweck vacuum pump (10) according to any one of claims 1 to 4, **characterized in that** the axial length of the blades (18,58) respectively radially decreases from the shoulder (40,62) towards the inside.

6. The Holweck vacuum pump (10) according to any one of claims 1 to 5, **characterized in that** the rotor tube (24) is made from a fiber-reinforced material, in particular a carbon fiber-reinforced plastic material.

7. The Holweck vacuum pump (10) according to any one of claims 1 to 6, **characterized in that** the stator thread grooves (21,23) radially taper from the inlet towards the outlet.

## Revendications

1. Pompe à vide Holweck (10) comprenant
un rotor de pompe (16) avec un tuyau rotatif (24) et une disque hélice (28) du rotor au coté d'admission comprenant un anneau de support (30) supportant le tuyau du rotor (24), et
un stator de pompe (20, 22) respectif prévu radialement à l'intérieur et à l'extérieur du tuyau du rotor (24), chacun comprenant une gorge de filet en forme d'hélice (21, 23),
**caractérisée en ce que**
les ailes (18) de la disque hélice (28) comprend des épaulements (40) au coté du rotor, qui supportent l'anneau de support (30).

2. Pompe à vide Holweck (10) selon la revendication 1, **caractérisée en ce que** l'anneau de support (30) ne saille pas axialement dans la région non-épaulée des ailes (18).

3. Pompe à vide Holweck (10) selon la revendication 2, **caractérisée en ce que** le tuyau du rotor (24) recouvre la totalité de la longueur axiale de l'anneau de support (30).

4. Pompe à vide Holweck (50) selon une des revendications 1 à 3, **caractérisée en ce que** les ailes (58) de la disque hélice (28') aussi comprend des épaulements (62) au coté d'admission qui portent un anneau de support (60).

5. Pompe à vide Holweck (10) selon une des revendications 1 à 4, **caractérisée en ce que** la longueur axiale des ailes (18, 58) s'effile de l'épaulement (40, 62) vers la surface radialement intérieure.

6. Pompe à vide Holweck (10) selon une des revendications 1 à 5, **caractérisée en ce que** le tuyau du rotor (24) est fabriqué d'un matériau renforcé par fibres, en particulier de plastique renforcé de fibres de carbone.

7. Pompe à vide Holweck (10) selon une des revendications 1 à 6, **caractérisée en ce que** les gorges de filet du stator (21, 23) s'effilent radialement de l'admission vers la sortie.
